# FASCICULE DE BREVET EUROPEEN

(11) **EP 1 841 922 B1**
(45) Date de publication et mention de la délivrance du brevet: **21.07.2010**
(21) Numéro de dépôt: 06709115.7
(22) Date de dépôt: 18.01.2006
(51) Int. Cl.: E02D 29/02

(54) **ELEMENT DE CONSTRUCTION MODULAIRE POUR LA REALISATION D'UN OUVRAGE**
MODULARES BAUELEMENT FÜR DEN BAU EINER STRUKTUR
MODULAR BUILDING ELEMENT FOR CONSTRUCTING A STRUCTURE

(30) Priorité: 18.01.2005 FR 0500492
(43) Date de publication de la demande: 10.10.2007
(73) Titulaire: DYNAMIQUE ENVIRONNEMENT, 69370 St Didier au Mt d'Or (FR)
(72) Inventeur: NIEL, Jean-François, F-69370 St. Didier au Mont d'Or (FR)
(74) Mandataire: Thibault, Jean-Marc
(86) Numéro de dépôt international: PCT/FR2006/000108
(87) Numéro de publication internationale: WO 2006/077314

(56) Documents cités:
- BE-A1- 863 944
- FR-A- 2 751 005
- PATENT ABSTRACTS OF JAPAN vol. 2000, no. 13, 5 février 2001 (2001-02-05) & JP 2000 282437 A (KAMIYAMA KIYOSHI), 10 octobre 2000 (2000-10-10)

## Description

La présente invention concerne le domaine de la réalisation d'ouvrages de construction, au sens général, réalisés à partir d'éléments modulaires assemblés à sec.

L'invention se rapporte, plus particulièrement, à un élément de construction modulaire dont l'empilement, en lits superposés à sec, permet la réalisation d'ouvrages de construction, du type notamment de protection, d'isolation, de décoration et, principalement, de soutènement.

L'objet de l'invention trouve une application particulièrement avantageuse pour réaliser, en tant qu'ouvrage de construction, végétalisé ou non, un mur, une paroi, un talus, une digue, un massif, etc.

L'art antérieur a proposé de nombreuses formes de réalisation d'éléments de construction modulaires, réalisés à partir de différents matériaux, tels qu'en béton armé ou non, ou en bois massif ou reconstitué.

Les éléments de construction modulaire en bois présentent l'intérêt d'être naturels en se fondant particulièrement bien dans le paysage. Par exemple il est connu, par le brevet EP 1 252 398, de réaliser un ouvrage à partir de planches en bois ouvrées, formant des longerons de façades placés bout à bout et s'étendant à distance et de façon parallèle à des longerons de fond mis également bout à bout. Les longerons sont montés sur des entretoises disposées à distance les unes des autres et présentant des entailles pour le maintien des longerons. Les longerons s'étendent en lits superposés entre chacun desquels est interposé un lit d'entretoises. Le volume interne, délimité entre les longerons et les entretoises, est rempli par des pierres ou de la roche, afin de constituer l'ouvrage de construction.

Il doit, tout d'abord, être considéré que les éléments en bois ouvrés présentent un coût relativement élevé, compte tenu de leur forme particulière pour assurer leur assemblage. De plus, leur mise en place s'avère relativement délicate à mener à bien et nécessite une préparation particulièrement minutieuse du terrain sur lequel ils sont disposés. Enfin, la réalisation d'un ouvrage avec ces éléments préfabriqués nécessite un temps relativement important, incompatible avec la contrainte essentielle, à savoir la rapidité de mise en place d'un ouvrage de soutènement, notamment en bordure d'une voie de circulation.

Il est également connu par la demande de brevet FR 2 751 005, un dispositif pour stabiliser l'érosion d'un support végétal comportant deux lisses parallèles et écartées l'une de l'autre et deux traverses parallèles et écartées l'une de l'autre en étant assemblées aux lisses par des tiges, tel que décrit au préambule de la revendication 1.

L'objet de l'invention vise donc à remédier aux différents inconvénients de l'état de la technique en proposant un ensemble d'éléments de construction modulaires adapté pour être de conception simple, tout en pouvant être mis en oeuvre facilement et rapidement.

Un autre objectif de l'invention est de proposer un ensemble d'éléments de construction modulaires présentant un effet esthétique certain, tout en possédant un poids relativement limité permettant sa manutention, sans avoir recours à des engins de manutention.

Pour atteindre un tel objectif, l'objet l'invention concerne un ensemble d'éléments modulaires pour la réalisation d'un ouvrage conforme à la revendication 1.

Selon une caractéristique avantageuse de réalisation, les moyens de butée comportent des moyens de réglage de leur positionnement le long des rondins d'assise.

Selon une variante préférée de réalisation, les moyens de butée sont constitués par un rondin supporté par le dessus des rondins d'assise en s'étendant sensiblement parallèlement aux rondins de façade et de fond, des moyens d'assemblage étant prévus entre le rondin de butée et les rondins d'assise.

Avantageusement, les moyens d'assemblage, entre le rondin de butée et les rondins d'assise, sont communs avec les moyens d'assemblage entre le rondin de fond et les rondins d'assise.

Pour permettre de conférer à l'ouvrage une direction d'extension non linéaire, le rondin de fond possède une longueur inférieure au rondin de façade, de manière à s'étendre en retrait par rapport à chacune des extrémités du rondin de façade.

De préférence, chaque fasce transversale extrême du rondin de façade possède une partie biseautée.

Selon une forme préférée de réalisation, les rondins de façade et de fond s'étendent de manière sensiblement perpendiculaire aux rondins d'assise.

A titre d'exemple, les rondins présentent chacun un diamètre compris entre 6 et 60 cm et, de préférence, entre 15 et 35 cm, tandis que le rondin de façade et le rondin de fond possèdent une longueur comprise entre 0,6 et 4 m et, de préférence, entre 0,8 et 2 m et le rondin d'assise une longueur comprise entre 0,4 et 2 m et, de préférence, entre 0,8 et 1,5 m.

Avantageusement, les rondins sont en bois massif, brut ou reconstitué.

Un autre objet de l'invention est de proposer un ouvrage comportant un empilement d'au moins deux lits superposés d'ensembles d'éléments de construction modulaires conformes comme décrit ci-dessus, le lit inférieur comportant au moins deux éléments de construction modulaires dont les rondins de façade sont mis bout à bout, tandis que le lit supérieur comporte au moins un élément de construction modulaire dont le rondin de fond est en appui contre au moins un rondin d'appui du lit inférieur.

Diverses autres caractéristiques ressortent de la description faite ci-dessous en référence aux dessins annexés qui montrent, à titre d'exemples non limitatifs, des formes de réalisation de l'objet de l'invention.

La **fig. 1** est une vue en perspective d'un exemple de réalisation d'un élément de construction modulaire adapté à la réalisation d'un ensemble conforme à l'invention.

La **fig. 2** est une vue de dessus d'un élément de construction modulaires conforme à l'invention.

La **fig. 3** est une vue en coupe prise selon les lignes **III-III** de la **fig. 2** d'un élément de construction modulaire.

La **fig. 4** est une vue de côté montrant un exemple de réalisation d'un ouvrage partiel formé à partir d'éléments de construction modulaires adaptés à la réalisation d'un ensemble conforme à l'invention.

La **fig. 5** est une vue de face d'un exemple de réalisation d'un ouvrage partiel formé à partir d'éléments de construction modulaires adaptés à la réalisation d'un ensemble conforme à l'invention, montés en quinconce.

La **fig. 6** est une vue en perspective d'un exemple de réalisation d'un ouvrage partiel formé à partir d'éléments de construction modulaires adaptés à la réalisation d'un ensemble conforme à l'invention.

La **fig. 7** est une vue en coupe montrant un exemple de réalisation d'un ouvrage formé à partir d'éléments de construction modulaires adaptés à la réalisation d'un ensemble conforme à l'invention.

Tel que cela ressort plus précisément des **fig. 1** à **3**, l'objet de l'invention concerne un ensemble d'éléments de construction modulaires **1** permettant de réaliser un ouvrage **2** au sens général. Dans l'exemple de réalisation illustré, l'élément de construction modulaire **1** comporte au moins un rondin de façade **3** et un rondin de fond **4** s'étendant à distance l'un de l'autre et de manière sensiblement parallèle. L'élément de construction modulaire **1** comporte, également, au moins deux et, dans l'exemple illustré, deux rondins d'assise **6** supportés chacun par le dessus du rondin de façade **3** et le dessus du rondin de fond **4,** en s'étendant à distance l'un de l'autre. Dans l'exemple de réalisation illustré, les deux rondins d'assise **6** s'étendent sensiblement parallèlement l'un à l'autre et de manière sensiblement perpendiculaire aux rondins de façade **3** et de fond **4.**

Il doit être considéré que les rondins de façade **3** et de fond **4** s'étendent à un niveau inférieur par rapport au plan d'extension des rondins d'assise **6.** Avantageusement, chaque rondin **3, 4, 6** présente une section droite transversale sensiblement circulaire. Préférentiellement encore, chaque rondin **3, 4, 6** est réalisé en bois massif ou reconstitué. De préférence, chaque rondin **3, 4, 6** est constitué en bois massif, équarrit ou non au diamètre voulu.

Le rondin de façade **3** présente un diamètre sensiblement égal au rondin de fond **4.** De même, les deux rondins d'assise **6** présentent des diamètres sensiblement identiques. De préférence encore, le diamètre des rondins d'assise **6** est sensiblement identique au diamètre des rondins de façade **3** et de fond **4.**

Bien entendu, il peut être envisagé que le diamètre des rondins d'assise **6** présente une valeur différente du diamètre des rondins de façade **3** et de fond **4.** Dans le même sens, il est clair que la section droite transversale des rondins **3, 4, 6** peut être différente à celle assimilable à un disque. Ainsi, la section droite transversale des rondins **3, 4, 6** peut être, par exemple polygonale.

A titre d'exemple, les rondins **3, 4, 6** présentent chacun un diamètre compris entre 6 et 60 cm et, de préférence, compris entre 15 et 35 cm. Le rondin de façade **3** ou le rondin de fond **4** possède une longueur comprise entre 0,6 et 4 m et, de préférence, entre 0,8 et 2 m. Le rondin d'assise **6** possède une longueur comprise entre 0,4 et 2m et, de préférence, entre 0,8 et 1,5 m.

L'élément de construction modulaire **1** comporte, également, des moyens **8** d'assemblage entre chaque rondin d'assise **6** et chacun des rondins de façade **3** et de fond **4.** Ces moyens d'assemblage **8** sont de tout type connu en soi, permettant d'assurer une liaison efficace entre les rondins de façade 3 et de fond **4** et les rondins d'assise **6** s'étendant au niveau supérieur. Par exemple, ces moyens d'assemblage sont constitués par des tire-fonds, des chevilles, des fers à béton ou des vis.

Selon une autre caractéristique de l'objet de l'invention, l'élément de construction modulaire **1** comporte des moyens de butée **10** pour un rondin de fond **4₁** d'un élément de construction analogue **1₁** superposé venant à être posé sur les rondins d'assise **6.** Ainsi, tel que cela ressort des figures **4 à 7****,** les moyens de butée **10** permettent d'assurer un blocage de l'élément de construction analogue, monté de façon superposée, de manière que le rondin de fond **4₁** se trouve situé à l'arrière des moyens de butée **10** en considération de l'avant de l'élément **1** formé par le rondin de façade **3.** Les moyens de butée **10** bloquent le déplacement de l'élément de construction superposé **1₁** dans le sens rondin de fond **4 -** rondin de façade **3,** représenté par la flèche **f₁.** Dans l'exemple de réalisation illustré sur les dessins, les moyens de butée **10** sont constitués par un rondin supporté par le dessus des rondins d'assise **6** en s'étendant sensiblement parallèlement aux rondins de façade **3** et de fond **4.**

Des moyens d'assemblage **13** sont prévus, entre le rondin de butée **10** et les rondins d'assise **6.** Ces moyens d'assemblage **13** sont identiques ou différents des moyens d'assemblage **8.**

Avantageusement, le rondin de butée **10** s'étend à l'aplomb ou de manière sensiblement superposée au rondin de fond **4.** Dans cet exemple de réalisation, il peut être avantageux que les moyens d'assemblage **13** et les moyens d'assemblage **8** soient communs. En d'autres termes, le rondin de fond **4** est assemblé au rondin d'assise **6** et au rondin de butée **10** par l'intermédiaire de moyens d'assemblage **8, 13** communs. Par exemple, ces moyens d'assemblage **8, 13** peuvent être constitués par l'intermédiaire d'un tire-fond traversant, comme illustré à la **fig. 3****.**

Selon une autre variante de réalisation, il est à noter que le rondin de butée **10** peut comporter des moyens de réglage de son positionnement le long des rondins d'assise **6.** En d'autres termes, le rondin de butée **10** peut être réglé en profondeur par rapport au rondin de façade **3,** de manière à pouvoir régler le fruit de l'ouvrage à réaliser. Dans cette forme de réalisation, les moyens d'assemblage **13** du rondin de butée **10** peuvent présenter un caractère amovible ou démontable, permettant de modifier son positionnement par rapport au rondin de façade **3.** Il peut ainsi être prévu de réaliser des pré-perçages le long des rondins d'assise **6** correspondant à différentes positions possibles du rondin de butée **10.**

Bien entendu, les moyens de butée **10** peuvent être réalisés de manière différente à un rondin unique. Par exemple, les moyens de butée **10** peuvent être réalisés par deux éléments distincts fixés sur les rondins d'assise **6** ou sur le rondin de fond **4.**

Selon une caractéristique avantageuse de réalisation, il est à noter que le rondin de fond **4** possède une longueur inférieure par rapport au rondin de façade **3,** de manière à s'étendre en retrait par rapport à chacune des extrémités du rondin de façade **3.** Tel que cela ressort plus précisément de la fig. 2, il peut être prévu que le rondin de façade **3** dépasse de part et d'autre par rapport à chaque rondin d'assise **6,** tandis que le rondin de fond **4** et le rondin de butée **10** s'étendent sensiblement jusqu'à chaque rondin d'assise **6.** Cette disposition permet de placer côte à côte deux éléments de construction **1** avec un décalage angulaire entre eux. En d'autres termes, selon cette variante, les rondins de façade **3** de deux éléments de construction côte à côte ne sont pas alignés.

Selon une variante préférée de réalisation, chaque extrémité du rondin de façade **3** comporte une partie biseautée **15** permettant la mise en contact bout à bout des rondins de façade **3** lorsque deux éléments de construction modulaire sont placés côte à côte avec un angle relatif entre eux.

Chaque élément de construction modulaire 1 adapté à la réalisation d'un ensemble conforme à l'invention constitue donc un élément de construction relativement simple, pouvant être mis en oeuvre relativement facilement. Ainsi, à titre d'exemple, un ouvrage de 20 m² a été réalisé en une heure à l'aide de 300 éléments de construction modulaires conformes à l'invention.

Pour réaliser un ouvrage de construction **2,** il convient, après l'aménagement d'un terrain, de poser côte à côte les éléments de construction **1** en mettant bous à bout les rondins de façade **3** avec un décalage d'alignement ou non, qui est fonction de la forme à donner à l'ouvrage. Il est ainsi constitué un premier lit au-dessus duquel peut être placé un deuxième lit d'éléments de construction modulaire **1₁** formant un ensemble conforme à l'invention, placé de manière que chaque rondin de fond **4₁** vienne en butée ou en appui contre un rondin d'appui **10** d'un élément de construction modulaire faisant partie du lit inférieur. Le positionnement des éléments de construction **1₁** est simple puisqu'il se réduit à placer les rondins de fond **4₁** en arrière des rondins de butée **10** du lit inférieur selon une direction d'extension sensiblement parallèle aux rondins de fond **4** du lit inférieur. Chaque élément de construction modulaire **1₁** du lit supérieur se trouve donc directement mis en position et bloqué par rapport au lit inférieur.

Les éléments de construction modulaires **1₁** sont montés en quinconce ou de manière superposée par rapport aux éléments de construction modulaires du lit inférieur. Les espaces, délimité entre les éléments de construction, sont remplis de terre, de pierres ou de rochers, au fur et à mesure de l'édification, de préférence, de chaque lit. Des lits d'éléments de construction modulaires **1₁** sont ainsi réalisés sur une hauteur adaptée pour édifier l'ouvrage **2.**

Il est à noter que les éléments de construction **1** du lit inférieur peuvent être bloqués ou ancrés au sol par tout moyen approprié, compte tenu de l'ouvrage à réaliser. Dans le même sens, il est à noter que le montage en quinconce des éléments de construction modulaire **1ᵢ** dans les différents lits **(****fig. 5****)** permet d'assurer une solidarisation des éléments entre eux renforçant la stabilité de l'ouvrage.

Dans la description qui précède, l'élément de construction modulaire comporte deux rondins d'assise **6.** Bien entendu, il peut être prévu que l'élément de construction modulaire comporte un nombre plus important de rondins d'assise **6.**

## Revendications

1. Ensemble d'éléments de construction modulaires (1) pour la réalisation d'un ouvrage, comportant chacun:
■ au moins un rondin de façade **(3)** et un rondin de fond **(4)** s'étendant à distance l'un de l'autre et de manière sensiblement parallèle,
■ au moins deux rondins d'assise **(6)** supportés chacun par le dessus du rondin de façade (3) et du rondin de fond (4), en s'étendant à distance l'un de l'autre,
■ des moyens **(8)** d'assemblage, entre chaque rondin d'assise **(6)** et chacun des rondins de façade **(3)** et de fond **(4),**
**caractérisé en ce que** chaque élément de construction modulaire (1) comporte
■ des moyens de butée **(10)** pour un rondin de fond d'un élément de construction analogue superposé, venant à être posé sur les rondins d'assise, les moyens de butée **(10)** bloquant l'élément de construction analogue dans le sens rondin de fond - rondin de façade.

2. Ensemble d'éléments de construction modulaires selon la revendication 1, **caractérisé en ce que** les moyens de butée **(10)** comportent des moyens de réglage de leur positionnement le long des rondins d'assise **(6).**

3. Ensemble d'éléments de construction modulaires selon la revendication 1 ou 2, **caractérisé en ce que** les moyens de butée **(10)** sont constitués par un rondin supporté par le dessus des rondins d'assise **(6)** en s'étendant sensiblement parallèlement aux rondins de façade **(3)** et de fond **(4),** des moyens d'assemblage **(13)** étant prévus entre le rondin de butée **(10)** et les rondins d'assise **(6).**

4. Ensemble d'éléments de construction modulaires selon la revendication 3, **caractérisé en ce que** les moyens d'assemblage **(13),** entre le rondin de butée **(10)** et les rondins d'assise **(6)** sont communs avec les moyens d'assemblage **(8)** entre le rondin de fond **(4)** et les rondins d'assise **(6).**

5. Ensemble d'éléments de construction modulaires selon la revendication 1, **caractérisé en ce que** le rondin de fond **(4)** possède une longueur inférieure au rondin de façade **(3),** de manière à s'étendre en retrait par rapport à chacune des extrémités du rondin de façade (3).

6. Ensemble d'éléments de construction modulaires selon la revendication 5, **caractérisé en ce que** chaque face transversale extrême du rondin de façade **(3)** possède une partie biseautée **(15).**

7. Ensemble d'éléments de construction modulaires selon la revendication 1, **caractérisé en ce que** les rondins de façade **(3)** et de fond **(4)** s'étendent de manière sensiblement perpendiculaire aux rondins d'assise **(6).**

8. Ensemble d'éléments de construction modulaires selon l'une des revendications 1 à 7, **caractérisé en ce que** les rondins **(3, 4, 6)** présentent chacun un diamètre compris entre 6. et 60 cm et, de préférence, entre 15 et 35 cm, tandis que le rondin de façade **(3)** et le rondin de fond **(4)** possèdent une longueur comprise entre 0,6 et 4 m et, de préférence, entre 0,8 et 2 m et le rondin d'assise **(6)** une longueur comprise entre 0,4 et 2 m et, de préférence, entre 0,8 et 1,5 m.

9. Ensemble d'éléments de construction modulaires selon l'une des revendications 1 à 8, **caractérisé en ce que** les rondins **(3,4,6)** sont en bois massif, brut ou reconstitué.

10. Ouvrage **caractérisé en ce qu'**il comporte un empilement d'au moins deux lits superposés d'ensembles d'éléments de construction modulaires conformes à l'une des revendications 1 à 9, le lit inférieur comportant au moins deux éléments de construction modulaires **(1)** dont les rondins de façade **(3)** sont mis bout à bout, tandis que le lit supérieur comporte au moins un élément de construction modulaire **(1₁)** dont le rondin de fond **(4₁)** est en appui contre au moins un rondin **(10)** d'appui du lit inférieur.

## Claims

1. A set of modular construction elements (1) for building a work, each set comprising:
· at least one front round billet (3) and at least one rear round billet (4) extending at a distance from each other and in substantially parallel manner;
· at least two seating round billets (6) each supported by the tops of the front billet (3) and the rear billet (4), while extending at a distance from each other; and
· assembly means (8) between each seating billet (6) and each of the front and rear billets (3, 4);
the set being **characterized in that** each modular construction element (1) includes abutment means (10) for engaging a rear billet of an overlying analogous construction element that has been placed on the seating billets, the abutment means (10) blocking movement of the analogous construction element in the direction from the rear billet towards the front billet.

2. A set of modular construction elements according to claim 1, **characterized in that** the abutment means (10) include means for adjusting their position along the seating billets (6).

3. A set of modular construction elements according to claim 1 or claim 2, **characterized in that** the abutment means (10) are constituted by a round billet supported by the tops of the seating billets (6) while extending substantially parallel to the front and rear billets (3, 4), assembly means (13) being provided between the abutment billet (10) and the seating billets (6).

4. A set of modular construction elements according to claim 3, **characterized in that** the assembly means (13) between the abutment billet (10) and the seating billets (6) are common with the assembly means (8) between the rear billet (4) and the seating billets (5).

5. A set of modular construction elements according to claim 1, **characterized in that** the rear billet (4) is of a length that is shorter than the front billet (3), so as to be set back relative to each of the ends of the front billet (3).

6. A set of modular construction elements according to claim 5, **characterized in that** each end transverse face of the front billet (3) possesses a chamfered portion (15).

7. A set of modular construction elements according to claim 1, **characterized in that** the front and rear billets (3, 4) extend in substantially perpendicular manner relative to the seating billets (6).

8. A set of modular construction elements according to any one of claims 1 to 7, **characterized in that** each of the billets (3, 4, 6) presents a diameter lying in the range 6 cm to 60 cm, and preferably in the range 15 cm to 35 cm, while the front billet (3) and the rear billet (4) possess a length lying in the range 0.6 m to 4 m, and preferably in the range 0.8 m to 2 m, and the seating billet (6) possesses a length lying in the range 0.4 m to 2 m, and preferably in the range 0.8 m to 1.5 m.

9. A set of modular construction elements according to any one of claims 1 to 8, **characterized in that** the billets (3, 4, 6) are made of solid wood, either rough or reconstituted.

10. A work, **characterized in that** it includes a stack of at least two superposed layers of assemblies of modular construction elements in accordance with any one of claims 1 to 9, the bottom layer including at least two modular construction elements (1) having their front billets (3) placed end to end, while the upper layer includes at least one modular construction element (1₁) with its rear billet (4₁) bearing against at least one bearing billet (10) of the lower layer.

## Patentansprüche

1. Anordnung von modularen Bauelementen (1) für die Errichtung eines Bauwerks, die jeweils umfassen:
- wenigstens einen vorderseitigen Rundling (3) und einen hinteren Rundling (4), die sich im Abstand voneinander und im wesentlichen parallel erstrecken,
- wenigstens zwei Auflagerundlinge (6), die - sich im Abstand voneinander erstreckend - jeweils von der Oberseite des vorderseitigen Rundlings (3) und des hinteren Rundlings (4) getragen sind,
- Verbindungsmittel (8) zwischen jedem Auflagerundling (6) und jedem der vorderseitigen (3) und hinteren Rundlinge (4),
**dadurch gekennzeichnet, daß** jedes modulare Bauelement (1) umfaßt:
- Anschlagmittel (10) für einen hinteren Rundling eines darauf angeordneten gleichartigen Bauelements, das auf die Auflagerundlinge aufgelegt wird, wobei die Anschlagmittel (10) das gleichartige Bauelement in der Richtung hinterer Rohling - vorderseitiger Rohling blockieren.

2. Anordnung von modularen Bauelementen nach Anspruch 1, **dadurch gekennzeichnet, daß** die Anschlagmittel (10) Mittel zum Einstellen ihrer Positionierung entlang der Auflagerundlinge (6) umfassen.

3. Anordnung von modularen Bauelementen nach Anspruch 1 oder 2, **dadurch gekennzeichnet, daß** die Anschlagmittel (10) von einem Rundling gebildet sind, der - zu dem vorderseitigen Rundling (3) und dem hinteren Rundling (4) im wesentlichen parallel verlaufend - von der Oberseite der Auflagerundlinge (6) getragen ist, wobei Verbindungsmittel (13) zwischen dem Anschlagrundling (10) und den Auflagerundlingen (6) vorgesehen sind.

4. Anordnung von modularen Bauelementen nach Anspruch 3, **dadurch gekennzeichnet, daß** die Verbindungsmittel (13) zwischen dem Anschlagrundling (10) und den Auflagerundlingen (6) mit den Verbindungsmitteln (8) zwischen dem hinteren Rundling (4) und den Auflagerundlingen (6) gemein sind.

5. Anordnung von modularen Bauelementen nach Anspruch 1, **dadurch gekennzeichnet, daß** der hintere Rundling (4) eine geringere Länge als der vorderseitige Rundling (3) aufweist, so daß er sich gegenüber jedem der Enden des vorderseitigen Rundlings (3) zurückspringend erstreckt.

6. Anordnung von modularen Bauelementen nach Anspruch 5, **dadurch gekennzeichnet, daß** jede endseitige Querfläche des vorderseitigen Rundlings (3) einen abgeschrägten Teil (15) aufweist.

7. Anordnung von modularen Bauelementen nach Anspruch 1, **dadurch gekennzeichnet, daß** der vorderseitige Rundling (3) und der hintere Rundling (4) sich im wesentlichen senkrecht zu den Auflagerundlingen (6) erstrecken.

8. Anordnung von modularen Bauelementen nach einem der Ansprüche 1 bis 7, **dadurch gekennzeichnet, daß** die Rundlinge (3, 4, 6) jeweils einen Durchmesser zwischen 6 und 60 cm und vorzugsweise zwischen 15 und 35 cm aufweise, während der vorderseitige Rundling (3) und der hintere Rundling (4) eine Länge zwischen 0,6 und 4 m und vorzugsweise zwischen 0,8 und 2 m und der Auflagerundling (6) eine Länge zwischen 0,4 und 2 m und vorzugsweise zwischen 0,8 und 1,5 m aufweist.

9. Anordnung von modularen Bauelementen nach einem der Ansprüche 1 bis 8, **dadurch gekennzeichnet, daß** die Rundlinge (3, 4, 6) aus Massivholz, Rohholz oder Holzfaserwerkstoff bestehen.

10. Bauwerk, **dadurch gekennzeichnet, daß** es eine Aufschichtung von wenigstens zwei übereinander angeordneten Lagen aus Anordnungen von modularen Bauelementen nach einem der Ansprüche 1 bis 9 umfaßt, wobei die untere Lage wenigstens zwei modulare Bauelemente (1) umfaßt, deren vorderseitige Rundlinge (3) stumpf aneinandergefügt sind, während die obere Lage wenigstens ein modulares Bauelement (1₁) umfaßt, dessen hinterer Rundling (4₁) an wenigstens einem Anlagerundling (10) der unteren Lage in Anlage ist.
